# FASCICULE DE BREVET EUROPEEN

(11) **EP 2 008 948 B1**
(45) Date de publication et mention de la délivrance du brevet: **06.11.2013**
(21) Numéro de dépôt: 08165975.7
(22) Date de dépôt: 11.07.2006
(51) Int. Cl.: B65D 85/76, B65D 75/68

(54) **Elément pour la réalisation d'un emballage de conditionnement d'un produit alimentaire, emballage correspondant, et ensemble comprenant un tel emballage et un produit alimentaire**
Element zur Ausführung der Verpackung eines Lebensmittelprodukts, entsprechende Verpackung, und Einheit, die diese Verpackung und ein Lebensmittelprodukt umfasst
Element for manufacturing a wrapping for packing a food product, corresponding wrapping and assembly comprising such a wrapping and a food product

(30) Priorité: 13.07.2005 FR 0507545; 13.07.2005 FR 0507546
(43) Date de publication de la demande: 31.12.2008
(62) Demande divisionnaire de: 06778861.2
(73) Titulaire: Fromageries Bel, 75008 Paris (FR)
(72) Inventeur: Dal, Sylvain, 59190 Haebrouck (FR); Weber, Jean-Claude, 93140 Bondy (FR)
(74) Mandataire: Blot, Philippe Robert Emile

(56) Documents cités:
- EP-A- 0 222 705
- FR-A- 2 597 436
- FR-A- 2 597 441
- FR-A- 2 854 388
- FR-A- 2 854 391
- US-A- 3 412 927

## Description

La présente invention concerne un élément pour la réalisation d'un emballage de conditionnement d'un produit alimentaire, l'élément étant du type comprenant :
- une feuille comprenant elle-même :
   - une zone destinée à former un fond de forme sensiblement triangulaire, la zone destinée à former le fond ayant un axe médian,
   - deux zones destinées à former deux parois latérales se rejoignant le long d'une pointe,
   - une zone destinée à former un talon opposé à la pointe,
   - une zone intermédiaire située entre les deux zones destinées à former les parois latérales, la zone intermédiaire étant destinée à former un volet replié le long de la pointe contre une première des parois latérales,
- des moyens de guidage de déchirures dans la feuille, les moyens de guidage s'étendant sensiblement le long de bords latéraux de la zone destinée à former le fond, les moyens de guidage formant une languette unique de traction pour provoquer des déchirures, la languette de traction traversant la zone intermédiaire et faisant saillie au-delà de la feuille.

L'invention s'applique en particulier au conditionnement de fromage fondu.

Dans tout ce qui suit, on entend par emballages à fonds sensiblement triangulaires les emballages dont les fonds sont effectivement triangulaires avec des côtés rectilignes, mais également ceux dont les fonds présentent un côté courbe et possèdent donc une forme en secteur de disque.

FR-2 597 441 décrit un élément du type précité pour conditionner une portion de fromage fondu. Dans cet élément, la languette de traction s'étend dans la zone intermédiaire le long de l'axe médian de la zone destinée à former le fond de l'emballage.

Bien que l'ouverture de l'emballage décrit dans ce document soit globalement satisfaisante, l'initiation et la propagation des déchirures nécessitent une traction selon deux directions différentes.

En effet, dans un premier temps, la traction de la languette s'effectue vers la pointe et la deuxième paroi latérale de l'emballage, afin de déplier le volet dans lequel la languette de traction est située. Une fois ce volet déplié, la traction est effectuée dans un deuxième temps vers le fond de l'emballage et le talon, afin d'initier et de propager les déchirures.

Un tel geste est perçu comme complexe et difficile à mettre en oeuvre par certains consommateurs.

Un but du premier aspect de l'invention est donc de résoudre ce problème en fournissant un élément du type précité qui permette de faciliter l'ouverture d'un emballage de conditionnement de produit alimentaire.

A cet effet, l'invention a pour objet un élément selon la revendication 1.

Selon des modes particuliers de réalisation, l'élément peut comprendre l'une ou plusieurs des caractéristiques selon les revendications 2 à 6.

L'invention a également pour objet un emballage de conditionnement d'un produit alimentaire selon la revendication 7.

Selon des variantes, l'emballage peut présenter les caractéristiques des revendications 8 et/ou 9.

L'invention a en outre pour objet un ensemble selon la revendication 10. Selon une variante, le produit alimentaire est du fromage fondu.

L'invention sera mieux comprise à la lecture de la description qui va suivre, donnée uniquement à titre d'exemple, et faite en se référant aux dessins annexés, sur lesquels :
- la figure 1 est une vue schématique en plan d'un élément d'emballage pour conditionner du fromage fondu,
- la figure 2 est une vue schématique en perspective illustrant une étape de la réalisation de l'emballage à partir de l'élément de la figure 1,
- la figure 3 est une vue schématique en perspective de l'emballage achevé, et
- la figure 4 est une vue schématique en perspective illustrant le début de l'ouverture de l'emballage de la figure 3.

La feuille 1 représentée sur la figure 1 est une feuille destinée au conditionnement d'une portion de fromage fondu à base en secteur de disque. La feuille 1 est par exemple réalisée en aluminium recouvert de laque thermoscellante.

Pour former un emballage, et comme représenté sur la figure 2, la feuille 1 est conformée en un godet 2 par pliage, suivant les lignes représentées en pointillés sur la figure 1.

La feuille 1 comprend des zones destinées à former les différentes parties du godet 2. Ces différentes parties vont être décrites par la suite. Les mêmes références seront généralement utilisées pour désigner les parties du godet 2 et les zones correspondantes de la feuille 1.

Le godet 2 comprend un fond 3 en forme de secteur de disque délimité par deux bords latéraux 5 et 7 et un bord en arc de cercle 8. Perpendiculairement au plan du fond 3, le godet 2 comprend :
- une première paroi latérale 9 et une seconde paroi latérale 11, qui s'étendent le long des bords rectilignes 5 et 7, et
- une paroi courbe formant talon 13 qui s'étend le long du bord en arc de cercle 8.

Les parois latérales 9 et 11 se rejoignent le long d'une pointe 15 opposée au talon 13.

Les parois latérales 9 et 11 et le talon 13 sont prolongés par des rabats, respectivement 17, 19 et 21, destinés à être rabattus suivant des lignes de pliages 23, 25 et 27, lors de la fermeture de l'emballage.

La feuille 1 avant pliage comporte en outre des zones intermédiaires 29, 31 et 33 disposées respectivement entre les parois 9 et 11 et leurs rabats 17 et 19, entre la paroi 9 et le talon 13 et leurs rabats 17 et 21, et entre le talon 13 et la paroi 11 et leurs rabats 21 et 19. Les bords latéraux 35 et 37 du talon 13 et du rabat 21 prolongent les bords latéraux 5 et 7 du fond 3.

La feuille 1 est également munie, du côté destiné à former la face interne du godet 2, de deux bandes 51 a et 51 b de guidage de déchirures. La feuille 1 et les bandes 51 a et 51 b forment ainsi un élément d'emballage.

Les deux bandes 51 a et 51 b sont, par exemple, réalisées en polyéthylène (PET) et ont une épaisseur strictement inférieure à 36 µm, par exemple de 23 µm ou de 18 µm. Les bandes 51 a et 51 b ont été thermosoudées à la fois entre elles et sur la feuille 1.

Comme illustré par la figure 1, la première bande 51a comprend un tronçon principal 52a qui s'étend sensiblement parallèlement et le long du bord 5 longeant le fond 3.

Le tronçon principal 52a est prolongé, dans le talon 13, par une première extrémité 53a qui est inclinée dès la naissance du talon par rapport au bord 35 vers l'axe médian A du fond 3. Cette inclinaison est par exemple de 10°.

De l'autre côté, le tronçon 52a est prolongé par une seconde extrémité 55a qui, dans l'exemple représenté est inclinée d'un angle α par rapport à l'axe A. L'angle α vaut, par exemple, entre 15° et 25°.

Cette seconde extrémité 55b traverse légèrement la seconde paroi latérale 11, puis traverse la zone intermédiaire 29 et fait enfin saillie depuis cette dernière sur une longueur I mesurée le long de l'axe médian A du fond 3.

La seconde bande 51 b possède, au voisinage du talon 13, une forme symétrique de celle de la première bande 51 a par rapport à l'axe médian A.

Toutefois, le tronçon principal 52b de la bande 51 b présente une brisure 54b au-delà de laquelle le tronçon principal 52b n'est plus sensiblement parallèle au bord 7 mais au contraire le coupe, de sorte que la seconde extrémité 55b de la bande 51 b se situe du même côté de l'axe médian A que l'extrémité 55a de la bande 51 a.

Les tronçons principaux 52a et 52b se rejoignent en un point d'intersection 57 situé, par exemple, dans la zone intermédiaire 29. Ce point d'intersection 57 est espacé latéralement de l'axe médian A.

Au-delà du point d'intersection 57, les extrémités 55a et 55b des bandes 51 a et 51 b sont superposées, l'extrémité 55b étant disposée sous l'extrémité 55a et ayant la même forme que l'extrémité 55a.

Les extrémités 55a et 55b sont thermoscellées l'une à l'autre et thermoscellées sur la feuille 1. Ces deux extrémités 55a et 55b forment donc une languette unique de traction 58 qui est espacée latéralement de l'axe médian A et qui fait saillie de la longueur I de la zone intermédiaire 29.

Dans l'exemple représenté, cette languette 58 est rectiligne et inclinée de l'angle α par rapport à l'axe médian A.

Pour obtenir le godet 2 de la figure 2 à partir de la feuille 1, les zones intermédiaires 31 et 33 reliant les parois latérales 9 et 11 et le talon 13 sont pliées à partir du fond 3 en leur milieu le long des lignes 59 et 61, visibles sur la figure 1. Les volets triangulaires 63 et 65 ainsi formés sont repliés respectivement sur les parois latérales 9 et 11 le long des bords latéraux 35 et 37 du talon 13. Quant à la zone intermédiaire 29 supportant les extrémités 55a et 55b, elle est également pliée en son milieu le long d'une ligne de pliage 67 (figure 1) et le volet triangulaire ainsi formé 69 (figure 2) est replié le long de la pointe 15 sur la première paroi latérale 9.

La languette de traction 58 fait saillie vers le haut au-delà de la ligne de pliage 23 et donc au-delà de la première paroi latérale 9.

Dans le godet 2 ainsi obtenu est coulée à chaud une quantité déterminée de fromage fondu sur une hauteur égale à la hauteur des parois latérales 9 et 11 et du talon 13, afin de constituer une portion 70 visible sur la figure 2.

Une seconde feuille 71, de dimensions correspondant à celles du fond 3, est déposée sur la portion 70. Cette seconde feuille 71 est, par exemple, réalisée également en aluminium recouvert de laque thermoscellante. Ensuite, et comme illustré par la figure 3, les rabats 17, 19 et 21 sont rabattus et scellés sur la seconde feuille 71 pour former un couvercle 72 opposé au fond 3.

Comme illustré par la figure 3, la languette 58 peut être rabattue sur le couvercle 72, par exemple lors du scellage du couvercle 72. La languette 58 forme ainsi un pli au droit du pli 23 reliant la première paroi latérale 9 au rabat 17, sans pour autant être plaquée ou collée sur le rabat 17.

La languette 58 n'étant pas scellée sur le couvercle 72, et est donc plus facilement saisissable par un consommateur, même s'il a des ongles courts.

Si la languette 58 est rabattue lors du scellage, le chauffage de la languette 58, et notamment de son pli, lui permet de conserver cette forme après fabrication.

On obtient ainsi un ensemble 73 comprenant un emballage 75, formé des feuilles 1 et 71, et la portion de fromage fondu 70 conditionnée dans l'emballage 75.

En variante, la languette 58 peut être rabattue sur le couvercle 72 non pas lors du scellage de ce dernier, mais lors de la mise en boîte de l'ensemble 73.

L'ouverture de l'emballage 75 est réalisée comme illustré par la figure 4.

Le consommateur saisit la languette 58, qui n'est pas scellée sur le rabat 17, puis exerce sur celle-ci un mouvement de traction dirigé vers le fond 3 et le talon 13, comme matérialisé par la flèche 77 sur la figure 4. La languette 58 amorce des déchirures sensiblement le long de la pointe 15, plutôt que déplier le volet 69 comme dans l'état de la technique.

Ensuite, la traction se poursuit selon la même direction matérialisée par la flèche 77. Les déchirures provoquées sensiblement le long de la pointe 15 sont propagées et guidées le long des bords 5 et 7 du fond 3. Le reste de l'ouverture de l'emballage 75 est alors assuré de manière classique et n'est donc pas représenté sur les figures.

Du fait que la languette de traction 58 est espacée de l'axe médian A dans la feuille 1, l'amorce et la propagation des déchirures n'implique pas de changement important dans la direction de traction comme dans FR-2 597 441. L'ouverture est donc rationnelle et susceptible d'être mise en oeuvre par pratiquement tous les consommateurs.

Du fait de l'existence d'une languette de traction unique 58 dans la feuille 1, et non de deux languettes 58 disposées de part et d'autre de l'axe commun et destinées à se superposer lors du pliage de la feuille 1, les risques de mal saisir la languette de traction sont réduits.

En outre, la languette 58 étant rabattue sur le couvercle 72 dans l'emballage 75, celle-ci est trouvée et peut être saisie facilement par les consommateurs. La languette 58 a pu être rabattue sur le couvercle 72 puisqu'elle fait saillie au-delà de la première paroi latérale 9 dans l'emballage 75.

En variante, la languette 58 peut ne pas être rabattue ou même ne pas faire saillie au-delà de la paroi latérale 9. La languette 58 est alors disposée le long de la première paroi 9 comme dans l'état de la technique.

En variante, la languette 58 peut être formée par une seule des bandes 51 a et 51 b.

Ainsi, la seconde bande 51 b peut ne pas présenter, au-delà du point d'intersection 57, d'extrémité 55b superposée à l'extrémité 55a. Dans encore une autre variante, l'extrémité 55b peut ne pas s'étendre sur la même longueur que l'extrémité 55a.

Dans d'autres variantes encore, la languette de traction 58 peut avoir d'autres formes que celles représentées sur les figures 1 à 4, et par exemple ne pas être rectiligne.

De même, en variante, le point d'intersection 57 peut être situé dans la seconde paroi 11, ou dans le fond 3 à proximité de l'intersection entre les bords 5 et 7.

Il est également possible, par exemple, que la bande 51 b ne présente pas de brisure 54b dans son tronçon principal.

De plus, les bandes 51 a et 51 b peuvent être remplacées par des moyens de guidage d'autres natures.

Ainsi, il peut s'agir d'affaiblissements locaux de la première feuille 1, obtenus par exemple grâce à une molette ou un faisceau laser.

## Revendications

1. Elément (1, 51a, 51b) pour la réalisation d'un emballage de conditionnement d'un produit alimentaire (10), l'élément étant du type comprenant :
• une feuille (1) comprenant elle-même :
- une zone destinée à former un fond (3) de forme sensiblement triangulaire, la zone destinée à former le fond ayant un axe médian (A),
- deux zones destinées à former deux parois latérales (9, 11) perpendiculaires au fond (3) se rejoignant le long d'une pointe (15),
- une zone destinée à former un talon (13) opposé à la pointe (15) et perpendiculaire au fond (3),
- une zone intermédiaire (29) située entre les deux zones destinées à former les parois latérales (9, 11), la zone intermédiaire (29) étant destinée à former un volet (69) replié le long de la pointe (15) contre une première (9) des parois latérales (9, 11),
• des moyens (51a, 51b) de guidage de déchirures dans la feuille (1), les moyens de guidage s'étendant sensiblement le long de bords latéraux (5, 7) de la zone destinée à former le fond (3), les moyens de guidage (51a, 51b) formant une languette unique de traction (58) pour provoquer des déchirures, la languette de traction traversant la zone intermédiaire (29) et faisant saillie au-delà de la feuille (1),
**caractérisé en ce que**, dans la zone intermédiaire, la languette de traction (58) est espacée de l'axe médian (A) de la zone destinée à former le fond (3).

2. Elément selon la revendication 1, **caractérisé en ce que** la languette de traction (58) fait saillie depuis la zone intermédiaire (29) d'une longueur (l) adaptée pour que, dans l'emballage (75), la languette de traction (58) fasse saillie au-delà de la première paroi latérale (9).

3. Elément selon la revendication 1 ou 2, **caractérisé en ce que** les moyens (51a, 51b) de guidage comprennent deux bandes de guidage (51a, 51b) rapportées sur la feuille (1).

4. Elément selon la revendication 3, **caractérisé en ce que** la languette de traction (58) est formée par deux extrémités superposées (55a, 55b) des bandes de guidage (51a, 51b).

5. Elément selon la revendication 3 ou 4, **caractérisé en ce que** les bandes de guidage (51 a, 51 b) ont des épaisseurs strictement inférieures à 36µm.

6. Elément selon l'une des revendications 3 à 5, **caractérisé en ce que** les bandes de guidage sont réalisées en polyéthylène.

7. Emballage (75) de conditionnement d'un produit alimentaire (70), du type comprenant :
- un élément comprenant une première feuille (1), la première feuille étant conformée en godet (2) de réception du produit alimentaire et comprenant un fond (3) de forme sensiblement triangulaire bordé par deux parois latérales (9, 11) se rejoignant en une pointe (15) et une paroi formant un talon (13) opposé à la pointe, les parois latérales (9, 11) et le talon (13) étant perpendiculaires au fond (3), la première feuille comprenant un volet (69) replié le long de la pointe (15) contre une première (9) des parois latérales, le premier élément (1) comprenant des moyens (51 a, 51 b) de guidage de déchirures afin de permettre l'ouverture de l'emballage, les moyens de guidage (51 a, 51 b) s'étendant sensiblement le long de bords latéraux (5, 7) du fond (3) et une languette de traction (58) pour provoquer des déchirures dans la première feuille, la languette de traction (58) s'étendant dans le volet (69) et faisant saillie au-delà de ce dernier, et
- une seconde feuille (71) de recouvrement du produit alimentaire (70) et de fermeture du godet (2) afin de former un couvercle (72) opposé au fond (3), **caractérisé en ce que** l'élément (1, 51 a, 51 b) est un élément selon l'une des revendications précédentes.

8. Emballage selon la revendication 7, **caractérisé en ce que** la languette de traction (58) fait saillie au-delà de la première paroi latérale (9).

9. Emballage selon la revendication 8, **caractérisé en ce que** la languette de traction (58) est rabattue sur le couvercle (72) de l'emballage (75).

10. Ensemble (73) comprenant un emballage (75) et un produit alimentaire (70) conditionné dans l'emballage, **caractérisé en ce que** l'emballage est un emballage selon l'une des revendications 7 à 9.

11. Ensemble selon la revendication 10, **caractérisé en ce que** le produit alimentaire (70) est du fromage fondu.

## Patentansprüche

1. Element (1, 51a, 51b) zur Realisierung einer Verpackung zur Konditionierung eines Nahrungsmittelprodukts (10), wobei das Element vom Typ ist, der aufweist:
• ein Blatt (1), welches seinerseits aufweist:
- eine Zone, die dazu bestimmt ist, einen Boden (3) im Wesentlichen dreieckiger Form zu bilden, wobei die Zone dazu bestimmt ist, den Boden mit einer Mittelachse (A) auszubilden,
- zwei Zonen, die dazu bestimmt sind, zwei zum Boden (3) senkrechte Seitenwände (9, 11) zu bilden, die entlang einer Spitze (15) wieder zusammengefügt sind,
- einer Zone, die dazu bestimmt ist, eine Ferse (13) zu bilden, die der Spitze (15) entgegengesetzt ist und die senkrecht zum Boden (3) ist,
- eine Zwischenzone (29), die zwischen den beiden Zonen angeordnet ist, die zum Bilden der Seitenwände (9, 11) bestimmt sind, wobei die Zwischenzone (29) dazu bestimmt ist, eine Klappe (69) zu bilden, die entlang der Spitze (15) gegen einer erste (9) der Seiten (9, 11) gefaltet ist,
• Mittel (51a, 51b) zur Führung von Rissen in dem Blatt (1), wobei die Mittel zur Führung sich im Wesentlichen entlang von Seitenrändern (5, 7) der Zone erstrecken, die zum Bilden des Bodens (3) bestimmt ist, wobei die Mittel zur Führung (51a, 51b) eine einzige Ziehzunge (58) bilden, um die Risse zu verursachen, wobei die Ziehzunge die Zwischenzone (29) durchquert und über das Blatt (1) hinaus vorspringt,
**dadurch gekennzeichnet, dass** in der Zwischenzone die Ziehzunge (58) in einem Abstand von der Mittelachse (A) der Zone ist, die zum Bilden des Bodens (3) bestimmt ist.

2. Element gemäß Anspruch 1, **dadurch gekennzeichnet, dass** die Ziehzunge (58) von der Zwischenzone (29) aus vorsteht um eine Länge (l), die angepasst ist, damit in der Verpackung (75) die Ziehzunge (58) über die erste Seitenwand (9) hinaus vorsteht.

3. Element gemäß Anspruch 1 oder 2, **dadurch gekennzeichnet, dass** die Mittel (51a, 51b) zur Führung zwei Führungsbänder (51a, 51b) aufweisen, die an dem Blatt (1) angebracht sind.

4. Element gemäß Anspruch 3, **dadurch gekennzeichnet, dass** die Ziehzunge (58) von zwei übereinanderliegenden Enden (55a, 55b) der Führungsbänder (51a, 51b) gebildet ist.

5. Element gemäß Anspruch 3 oder 4, **dadurch gekennzeichnet, dass** die Führungsbänder (51a, 51b) Dicken strikt kleiner als 36µm haben.

6. Element gemäß einem der Ansprüche 3 bis 5, **dadurch gekennzeichnet, dass** die Führungsbänder aus Polyethylen gemacht sind.

7. Verpackung (75) zur Konditionierung eines Nahrungsmittelprodukts (70), des Typs aufweisend:
- ein Element mit einem ersten Blatt (1), wobei das erste Blatt geformt ist zu einem Näpfchen (2) zur Aufnahme des Nahrungsmittelprodukts und aufweist einen Boden (3) im Wesentlichen dreieckiger Form, der von zwei Seitenwänden (9, 11) umrandet ist, die in einer Spitze (15) wieder zusammengefügt sind, und eine Wand, die eine Ferse (13) entgegengesetzt zu der Spitze bildet, wobei die Seitenwände (9, 11) und die Ferse (13) senkrecht zum Boden (3) sind, wobei das erste Blatt eine Klappe (69) hat, die entlang der Spitze (15) gegen eine erste (9) der Seitenwände gefaltet ist, wobei das erste Element (1) aufweist Mittel (51a, 15b) zur Führung von Rissen, um das Öffnen der Verpackung zu ermöglichen, wobei die Führungsmittel (51a, 51b) sich im Wesentlichen entlang von Seitenrändern (5, 7) des Bodens (3) erstrecken, und eine Ziehzunge (58) zum Verursachen der Risse in dem ersten Blatt, wobei die Ziehzunge (58) sich in der Klappe (69) erstreckt und sich über letztere hinaus erstreckt, und
- ein zweites Blatt (71) zum Abdecken des
Nahrungsmittelprodukts (70) und zum Schließen des Näpfchens (2), um einen Deckel (72) gegenüberliegend zu dem Boden (3) zu bilden,
**dadurch gekennzeichnet, dass** das Element (1, 51a, 51b) ein Element gemäß einem der vorhergehenden Ansprüche ist.

8. Verpackung gemäß Anspruch 7, **dadurch gekennzeichnet, dass** die Ziehzunge (58) über die erste Seitenwand (9) hinaus vorsteht.

9. Verpackung gemäß Anspruch 8, **dadurch gekennzeichnet, dass** die Ziehzunge (58) auf den Deckel (72) der Verpackung (75) umgeschlagen ist.

10. Einrichtung (73) mit einer Verpackung (75) und einem Nahrungsmittelprodukt (70), das in die Verpackung konditioniert ist, **dadurch gekennzeichnet, dass** die Verpackung eine Verpackung gemäß einem der Ansprüche 7 bis 9 ist.

11. Einrichtung gemäß Anspruch 10, **dadurch gekennzeichnet, dass** das Nahrungsmittelprodukt (70) Schmelzkäse ist.

## Claims

1. Element (1, 51a, 51b) for manufacturing a wrapping for packaging a food product (10), the element being of the type comprising:
• a sheet (1), itself comprising:
- a zone intended to form a base (3) of a substantially triangular shape, the zone intended to form the base having a median axis (A),
- two zones intended to form two side walls (9,11) perpendicular to the base (3) and meeting along a tip (15),
- a zone intended to form a heel (13) opposite the tip (15) and perpendicular to the base (3),
- an intermediate zone (29) disposed between the two zones intended to form the side walls (9,11), the intermediate zone (29) being intended to form a flap (69) folded along the tip (15) against a first (9) of the side walls (9,11),
• means (51a, 51b) for guiding tears in the sheet (1), the guide means extending substantially along lateral edges (5,7) of the zone intended to form the base (3), the guide means (51a, 51b) forming a single pull tab (58) to cause the tears, the pull tab extending through the intermediate zone (29) and protruding beyond the sheet (1),
**characterised in that**, in the intermediate zone, the pull tab (58) is spaced apart from the median axis (A) of the zone intended to form the base (3).

2. Element as claimed in claim 1, **characterised in that** the pull tab (58) protrudes out from the intermediate zone (29) by a length (1) adapted so that, in the wrapping (75), the pull tab (58) protrudes beyond the first side wall (9).

3. Element as claimed in claim 1 or 2, **characterised in that** the guide means (51a, 51b) comprise two guide strips (51a, 51b) folded back on the sheet (1).

4. Element as claimed in claim 3, **characterised in that** the pull tab (58) is formed by two superposed ends (55a, 55b) of the guide strips (51a, 51b).

5. Element as claimed in claim 3 or 4, **characterised in that** the guide strips (51a, 51b) have thicknesses of strictly less than 36 µm.

6. Element as claimed in one of claims 3 to 5, **characterised in that** the guide strips are made from polyethylene.

7. Wrapping (75) for packaging a food product (70) of the type comprising:
- an element comprising a first sheet (1), the first sheet being shaped to form a receptacle (2) for receiving the food product and comprising a base (3) of a substantially triangular shape bounded by two side walls (9, 11) meeting at a tip (15) and a wall forming a heel (13) opposite the tip, the side walls (9, 11) and the heel (13) being perpendicular to the base (3), the first sheet having a flap (69) folded along the tip (15) against a first (9) of the side walls, the first element (1) comprising guide means (51a, 51b) for tears to enable the wrapping to be opened, the guide means (51a, 51b) extending substantially along lateral edges (5, 7) of the base (3), and a pull tab (58) to cause the tears in the first sheet, the pull tab (58) extending through the flap (69) and protruding beyond the latter, and
- a second sheet (71) covering the food product (70) and closing the receptacle (2) in order to form a lid (72) opposite the base (3),
**characterised in that** the element (1, 51a, 51b) is an element as claimed in one of the preceding claims.

8. Wrapping as claimed in claim 7, **characterised in that** the pull tab (58) protrudes beyond the first side wall (9).

9. Wrapping as claimed in claim 8, **characterised in that** the pull tab (58) is folded back on the lid (72) of the wrapping (75).

10. Assembly (73) comprising a wrapping (75) and a food product (70) packaged in the wrapping, **characterised in that** the wrapping is a wrapping as claimed in one of claims 7 to 9.

11. Assembly as claimed in claim 10, **characterised in that** the food product (70) is processed cheese.
